# FASCICULE DE BREVET EUROPEEN

(11) **EP 2 050 854 B1**
(45) Date de publication et mention de la délivrance du brevet: **02.03.2011**
(21) Numéro de dépôt: 08166667.9
(22) Date de dépôt: 15.10.2008
(51) Int. Cl.: D06F 33/02, D06F 39/02

(54) **Système automatique de lavage et de désinfection**
Automatisches Reinigungs- und Desinfektionssystem
Automatic washing and disinfection system

(30) Priorité: 15.10.2007 FR 0758333
(43) Date de publication de la demande: 22.04.2009
(73) Titulaire: L'Habitat Sympa, 74600 Seynod (FR)
(72) Inventeur: Petel, Patrick, 74320 Sevrier (FR); Linguet, Cyril, 30200 Bagnols sur Cèze (FR)
(74) Mandataire: Poncet, Jean-François

(56) Documents cités:
- EP-A- 0 403 296
- WO-A-98/47053
- US-A- 4 981 024
- US-A1- 2004 098 811

## Description

La présente invention concerne les systèmes de lavage de linge, et plus particulièrement les systèmes de lavage de linge pour laveries automatiques.

Les systèmes connus de lavage de linge pour laveries automatiques sont conçus pour laver le linge selon des procédures prédéfinies à cycles de lavage et cycles de rinçage, procédures qui se succèdent chaque jour presque en continu. Compte tenu de l'utilisation presque en continu des systèmes de lavage de linge pour laveries automatiques, la fiabilité des organes constituant ces systèmes doit être assurée.

Ces systèmes connus (voir par exemple le document US-A1-2004/098811) comprennent généralement une cuve munie d'un tambour apte à contenir du linge à laver, des moyens d'amenée de liquide de lavage, et des moyens d'évacuation du liquide de lavage. Une interface utilisateur permet de recevoir des ordres d'un utilisateur et de les transmettre à un circuit de commande principal. Le plus souvent, ces systèmes comprennent aussi un dispositif de distribution de produit assouplissant, muni d'une électrovanne d'assouplissant. Le circuit de commande principal reçoit les ordres de l'interface utilisateur et génère des signaux de commande, notamment des signaux de commande de lavage pour piloter les organes du système de lavage selon des étapes prédéfinies à cycles de lavage et cycles de rinçage, et des signaux de commande d'électrovanne d'assouplissant sur une sortie de commande d'électrovanne d'assouplissant en fonction de ces ordres pour actionner l'électrovanne d'assouplissant lors du dernier cycle de rinçage.

Dans les laveries automatiques, les systèmes de lavage connus sont reliés à des interfaces utilisateurs. Chaque système de lavage est commandé par un signal de commande émis par l'interface utilisateur. L'utilisateur sélectionne un système de lavage et un programme de lavage, selon notamment une température et des temps de cycles de lavage et de cycles de rinçage, et il paye en fonction de cette sélection.

Un problème grave de ces systèmes connus est que le linge qui sort après lavage n'est pas sec, et contient encore des germes tels que des microbes, bactéries, champignons, et autres microorganismes parasitaires qui n'ont pas été éliminés par le lavage. On constate alors que ces germes sont sources d'allergies ou de contaminations indésirables.

On a aussi imaginé de désinfecter avec un produit désinfectant le tambour des systèmes de lavage de linge pour laveries automatiques après chaque utilisation. Cependant, cette solution induit une perte de temps certaine pour les utilisateurs, et donc une perte d'argent pour les gérants de laveries. En effet, pendant le cycle de désinfection, le système de lavage est indisponible et l'utilisateur ne peut pas introduire son linge à laver dans le système de lavage de linge. Il doit patienter jusqu'à ce que le cycle de désinfection soit terminé avant de pouvoir laver son linge.

Le temps du cycle de désinfection est donc un temps "mort" pour l'utilisateur et pour le gérant de la laverie.

De plus, dans cette solution, le désinfectant agit sur le tambour et non directement sur le linge, de sorte que les germes sur le linge à laver ne sont pas éliminés, et poursuivent leur développement notamment pendant le séchage.

On connaît du document US 2004/0098811 A1 un dispositif conforme au préambule de la revendication 1 mais ne comportant pas de moyens de désinfection.

Le problème proposé par la présente invention est de concevoir un système de lavage pour laveries automatiques qui réalise de façon fiable les procédures prédéfinies à cycles de lavage et cycles de rinçage, tout en désinfectant efficacement et sans perte de temps ou de disponibilité le linge qu'il contient, et tout en laissant à l'utilisateur la liberté de choix du programme de lavage.

Pour atteindre ces buts ainsi que d'autres, l'invention propose un système de lavage de linge, comprenant :
- une cuve munie d'un tambour apte à contenir du linge à laver, des moyens d'amenée de liquide de lavage, et des moyens d'évacuation du liquide de lavage,
- une interface utilisateur pour recevoir des ordres d'un utilisateur et les transmettre à un circuit de commande principal,
- un dispositif de distribution de produit assouplissant, muni d'une électrovanne d'assouplissant,
- un circuit de commande principal, recevant les ordres de lavage de l'interface utilisateur et générant en fonction de ces ordres de lavage des signaux de commande et de fonctionnement, dont des signaux de commande de lavage pour piloter les organes du système de lavage selon des séquences d'instructions contenues dans une première mémoire et correspondant à des procédures prédéfinies à cycles de lavage et cycles de rinçage, dont des signaux de commande d'électrovanne d'assouplissant présentés sur une sortie de commande d'électrovanne d'assouplissant pour actionner l'électrovanne d'assouplissant lors du dernier cycle de rinçage, et dont un signal de fonctionnement indiquant que le lavage est en cours, dans lequel :

- on prévoit des moyens de distribution d'un produit de désinfection, aptes à introduire du produit de désinfection dans la cuve,
- dans l'interface utilisateur, on prévoit des moyens pour entrer et transmettre au moins un ordre de lavage normal et au moins un ordre de lavage avec désinfection,
- un circuit de commande additionnel reçoit les ordres de lavage avec désinfection provenant de l'interface utilisateur, et pilote automatiquement les moyens de distribution de produit de désinfection pour introduire du produit de désinfection dans la cuve lors du dernier cycle de rinçage, après réception d'un ordre de lavage avec désinfection.

L'interface utilisateur est conçue pour que l'utilisateur puisse sélectionner au moins un lavage normal ou un lavage avec désinfection.

L'utilisateur conserve la possibilité d'utiliser le système de lavage selon un programme de lavage normal. Dans ce cas, le circuit de commande additionnel ne reçoit pas d'ordre de lavage avec désinfection et n'entre donc pas en fonctionnement. Seuls fonctionnent les organes de lavage normal, et leur fonctionnement n'est pas altéré par la présence des moyens de désinfection.

Si l'utilisateur opte pour un lavage avec désinfection, le circuit de commande additionnel reçoit les ordres de lavage avec désinfection de l'interface utilisateur. Le circuit de commande additionnel transmet alors au circuit de commande principal un ordre de lavage normal, qui le fait fonctionner de manière habituelle. Lors du dernier cycle de rinçage, le circuit de commande additionnel met en fonctionnement les organes additionnels réalisant la désinfection.

Le circuit de commande additionnel n'entre en jeu que lorsque l'utilisateur sélectionne un lavage avec désinfection, sinon il est "muet".

Le système de lavage selon l'invention est conçu sans aucune modification des organes habituels réalisant les procédures prédéfinies à cycles de lavage et cycles de rinçage. Les organes additionnels qui réalisent la désinfection communiquent avec les organes de lavage classiques en utilisant des contacts secs existants.

Les organes additionnels qui réalisent la désinfection sont ajoutés à l'extérieur et sans modification du système de lavage lui-même. On conserve ainsi la fiabilité des systèmes de lavage ainsi que la garantie constructeur.

L'introduction du liquide de désinfection à l'intérieur de la cuve du système de lavage réalise une désinfection plus complète car elle traite à la fois le linge et le tambour.

L'introduction du liquide de désinfection à l'intérieur de la cuve lors du dernier cycle de rinçage permet qu'une quantité résiduelle non négligeable du produit de désinfection reste dans le linge à la fin du cycle. L'effet du produit de désinfection persiste donc après le lavage et est particulièrement efficace.

Du fait que le système automatique de lavage et de désinfection de l'invention n'implique aucune modification des organes réalisant les étapes prédéfinies à cycles de lavage et cycles de rinçage, on assure une excellente fiabilité de fonctionnement du système de lavage.

Un avantage supplémentaire d'une telle conception est que des mêmes organes additionnels de désinfection peuvent être ajoutés sur différents systèmes de lavage, de marques ou de modèles différents.

De façon avantageuse, on peut prévoir que :
- les moyens de distribution d'un produit de désinfection comprennent un système de pompage pour prélever du produit de désinfection d'un réservoir de produit de désinfection,
- le système de pompage comprend une pompe munie d'une commande d'alimentation de pompe apte à autoriser l'alimentation de la pompe après réception d'un signal de commande d'électrovanne d'assouplissant,
- le circuit de commande additionnel reçoit le signal de fonctionnement, et comprend un commutateur connecté en série avec le système de pompage pour mettre sous tension le système de pompage pendant la réception du signal de fonctionnement si un ordre de lavage avec désinfection a été reçu.

La commande d'alimentation de la pompe permet de régler une fois pour toutes, en fonction de la taille de la machine de lavage, les modalités (temporisation, durée, quantité) de pompage pour l'introduction de produit désinfectant dans la cuve. L'utilisateur n'a pas de possibilité d'agir sur cette commande d'alimentation. Le produit de désinfection est un produit très actif qui doit être utilisé avec précaution, selon une dose adéquate, et sans risque de contact avec l'utilisateur. Le fait que ce réglage ne puisse pas être effectué par l'utilisateur assure la sécurité de l'utilisation du produit désinfectant.

En cas de nécessité, le réglage pourra toutefois être ajusté par un opérateur averti pour adapter les modalités de pompage pour l'introduction de produit désinfectant dans la cuve.

Pour que le système de pompage fonctionne pour introduire le produit désinfectant dans la cuve lors du dernier rinçage, le circuit de commande additionnel reçoit du circuit principal le signal de commande d'électrovanne d'assouplissant. Ce signal est le témoin du début du dernier cycle de rinçage.

Avantageusement, dans le système de pompage, la pompe fonctionne pendant un temps de pompage prédéfini par la commande d'alimentation de pompe après mise sous tension du système de pompage et réception du signal de commande d'électrovanne d'assouplissant.

Ainsi, la désinfection est optimum et a lieu au moment le plus efficace de la procédure de lavage.

De façon avantageuse, le circuit de commande principal comprend une entrée de commande de lavage normal, recevant les ordres de commande de lavage normal de l'interface utilisateur, et le circuit de commande additionnel comprend des moyens pour émettre un ordre de lavage normal et l'envoyer sur l'entrée de commande de lavage normal à réception d'un ordre de lavage avec désinfection.

Une telle conception permet ainsi à l'utilisateur de choisir soit un fonctionnement classique du système de lavage pour un lavage classique, soit un fonctionnement spécial pour un lavage avec désinfection.

Si l'utilisateur opte pour un lavage classique, seul le circuit de commande principal entre en fonctionnement.

Pour le lavage avec désinfection, les étapes classiques de lavage et de rinçage sont automatiquement commandées par le circuit de commande principal après son activation par le circuit de commande additionnel. Puis le circuit de commande principal communique avec le circuit de commande additionnel pour activer le système de pompage lors du dernier cycle de rinçage.

Cette conception séparée des circuits de commande assure la fiabilité du système de lavage.

Avantageusement, on peut prévoir que l'interface utilisateur est une centrale de paiement qui comprend au moins un bouton de lavage normal et un bouton de lavage avec désinfection, le bouton de lavage avec désinfection fermant un contact sec connecté au circuit de commande additionnel.

Cette solution est simple et permet une transmission fiable des ordres.

Chacun des modes de lavage peut être à un prix différent. L'utilisateur doit s'acquitter du montant correspondant à sa sélection.

Une fois la sélection et le paiement effectués par l'utilisateur, l'interface utilisateur transmet au système de lavage l'ordre correspondant à la sélection de l'utilisateur.

Bien entendu, on peut imaginer que le système de lavage offre à l'utilisateur plusieurs choix de programme de lavage, par exemple à 30°C, 40°C, 60°C, 90°C.

Ainsi, l'utilisateur peut choisir n'importe lequel des programmes de lavage et peut opter pour que ce programme de lavage assure en outre la désinfection de son linge. L'utilisateur conserve ainsi toute sa liberté de choix des programmes de lavage.

De façon avantageuse, le produit de désinfection comprend des agents antimycosiques, antimicrobiens, antibactériens et antiacariens, et il ne détériore pas le linge lavé.

Un tel produit attaque un large spectre d'agents parasites que l'on trouve fréquemment dans le linge.

De plus, utiliser un système de lavage et de désinfection qui traite le linge contre les acariens permet à des utilisateurs sensibles aux acariens de laver leur linge en laverie en toute sérénité.

D'autres objets, caractéristiques et avantages de la présente invention ressortiront de la description suivante de modes de réalisation particuliers, faite en relation avec les figures jointes, parmi lesquelles :
- la figure 1 est une vue schématique générale d'un système automatique de lavage et de désinfection selon un mode de réalisation de la présente invention ;
- la figure 2 est une vue schématique plus détaillée d'un système automatique de lavage et de désinfection selon un mode de réalisation préféré de la présente invention ;
- la figure 3 est une vue schématique d'un circuit électrique de commande additionnel du système de lavage et de désinfection de la figure 2 ; et
- la figure 4 est un diagramme temporel des signaux lors d'un lavage avec désinfection.

Comme illustré sur le schéma général de la figure 1, le système automatique de lavage et de désinfection comprend une cuve 1 munie d'un tambour 2 pouvant contenir du linge à laver, des moyens d'amenée 3 de liquide de lavage, et des moyens d'évacuation 4 du liquide de lavage.

Dans le mode de réalisation illustré sur la figure 1, le système automatique de lavage et de désinfection est relié à une interface utilisateur 5 qui est apte à recevoir des ordres d'un utilisateur et à les transmettre à un circuit de commande principal 6.

L'interface utilisateur 5 peut être une centrale de paiement. Elle comprend dans le mode de réalisation illustré neuf boutons B1-B9. Chacun des boutons B1-B9 correspond à un programme de lavage différent. Pour chacun de ces programmes, l'utilisateur devra payer un prix, qui peut être différent.

L'utilisateur du système de lavage doit dans un premier temps sélectionner le programme de son choix en appuyant sur l'un des boutons B1-B9.

Par exemple, en appuyant sur le bouton B1, l'utilisateur choisit un programme de lavage classique à 30°C. Ce programme lui sera facturé X €.

Ou en appuyant sur le bouton B2, l'utilisateur choisit un programme de lavage classique à 30°C avec désinfection. Ce programme lui sera facturé Y €.

Les autres boutons B3 à B9 correspondent par exemple à des programmes de lavage à d'autres températures, avec ou sans désinfection, ou à des programme de lavage d'autres machines.

Le système de lavage et de désinfection illustré sur cette figure comprend un dispositif de distribution de produit assouplissant 7 muni d'une électrovanne d'assouplissant 8. Lorsque l'électrovanne d'assouplissant 8 l'autorise, le dispositif de distribution de produit assouplissant 7 introduit du produit assouplissant dans la cuve 1, si ce produit assouplissant a été mis par l'utilisateur dans un bac approprié.

Le fait d'appuyer sur le bouton B1 génère un ordre impulsionnel de lavage normal OB1 transmis par la ligne de transmission TB1 à l'entrée de lavage normal EN du circuit de commande principal 6. L'ordre de lavage normal OB1, en forme d'impulsion, est mémorisé dans le circuit de commande principal 6 pour être actif pendant toute la procédure de lavage normal.

Lors d'un lavage normal, le circuit de commande principal 6 génère deux séries de signaux de commande C1 et C2, et un signal de fonctionnement S.

Les signaux de commande C1, transmis par la ligne de transmission TC1, pilotent les organes du système de lavage selon une procédure prédéfinie à cycles de lavage et cycles de rinçage. Les signaux de commande C1 proviennent d'une séquence d'instructions de lavage contenue dans une première mémoire M1 du circuit de commande principal 6.

Les signaux de commande C2, émis sur une sortie de commande d'électrovanne d'assouplissant SCE du circuit de commande principal 6, sont transmis par une ligne de transmission TC2 à l'électrovanne d'assouplissant 8 d'un dispositif de distribution de produit assouplissant 7, et actionnent l'électrovanne d'assouplissant 8 lors du dernier cycle de rinçage pour introduire un produit assouplissant dans la cuve 1.

Le signal de fonctionnement S, émis sur une sortie de contrôle du circuit de commande principal 6, est disponible pour indiquer que le programme de lavage et rinçage se déroule, la porte de la machine ayant été fermée, toutes les conditions de fonctionnement étant remplies.

Le fait d'appuyer sur le bouton B2 génère un ordre impulsionnel de lavage avec désinfection OB2, transmis par la ligne de transmission TB2, à un circuit de commande additionnel 10.

Le circuit de commande additionnel 10 mémorise l'ordre impulsionnel de lavage avec désinfection OB2, génère un ordre de lavage normal à la place du bouton B1 pour lancer la procédure de lavage normal, et pilote automatiquement des moyens de distribution de produit de désinfection 9 pour introduire du liquide de désinfection dans la cuve 1 lors du dernier cycle de rinçage de la procédure de lavage normal.

On peut avantageusement prévoir que les boutons B1 à B9 sont associés à des voyants lumineux V9 (figure 2) indiquant l'activation et la non-activation des programmes de lavage.

Ces témoins lumineux sont un indicateur supplémentaire du programme de lavage choisi. L'utilisateur peut donc aisément vérifier que sa sélection a bien été prise en compte par l'interface utilisateur 5 et qu'elle correspond bien à son choix de programme de lavage et à son numéro de machine.

Pour éviter qu'un utilisateur sélectionne un programme de lavage alors qu'un cycle de lavage n'est pas terminé, le système de lavage peut comprendre des moyens pour inhiber l'action des autres boutons lorsqu'un bouton a été activé et que le cycle de lavage n'est pas terminé.

Dans le mode de réalisation préféré illustré de façon plus détaillée sur la figure 2, les mêmes moyens sont repérés par les mêmes références numériques que sur la figure 1.

Lorsque l'utilisateur du système automatique de lavage et de désinfection sélectionne le bouton B2, l'ordre de lavage avec désinfection OB2 est transmis à un circuit de commande additionnel 10 par une ligne de transmission TB2. L'utilisateur s'abstient éventuellement de placer du produit assouplissant dans le bac de produit assouplissant.

Le circuit de commande additionnel 10 mémorise l'ordre de lavage avec désinfection OB2 et émet un ordre de lavage normal OLN, transmis par la ligne de transmission TLN au circuit de commande principal 6 sur son entrée de commande de lavage normal EN.

Le circuit de commande principal 6 agit alors comme décrit plus haut, en générant deux séries de signaux de commande C1 et C2 et un signal de fonctionnement S.

Les signaux de commande C1 pilotent les organes du système de lavage selon une procédure prédéfinie à cycles de lavage et cycles de rinçage, les signaux de commande C1 provenant d'une séquence d'instructions de lavage contenue dans la première mémoire M1 du circuit de commande principal 6.

Les signaux de commande C2, qui sont produits au dernier cycle de rinçage, sont transmis par la ligne de transmission TC21 à l'électrovanne d'assouplissant 8, et sont transmis par la ligne de transmission TC22 au circuit de commande additionnel 10.

Le signal de fonctionnement S est transmis par une ligne TS au circuit de commande additionnel 10.

A réception d'un signal de fonctionnement S, le circuit de commande additionnel 10 ferme un commutateur 19b connecté en série avec un système de pompage 11 aux bornes de l'alimentation électrique. Ceci a pour effet de mettre sous tension le système de pompage 11 pendant l'émission du signal de fonctionnement S par le circuit de commande principal 6.

Le système de pompage 11 comprend une pompe 14 munie d'une commande d'alimentation de pompe 13 qui, à réception d'un signal de pompage, sur une entrée de commande EP, ordonne la rotation de la pompe 14 selon des modalités prédéfinies (temps de pompage) pour assurer la sécurité des utilisateurs lors de l'introduction du produit de désinfection. Selon l'invention le signal de pompage est constitué par le signal C2 d'actionnement de l'électrovanne d'assouplissant 8, transmis par la ligne TC22.

Lors de son fonctionnement, la pompe 14 du système de pompage 11 prélève du produit de désinfection, de préférence un liquide de désinfection, d'un réservoir de produit de désinfection 12 et l'introduit dans la cuve 1.

La figure 3 illustre le schéma électrique d'un circuit de commande additionnel 10 selon un mode de réalisation de l'invention à base de relais.

Le système de lavage de linge est alimenté en énergie électrique par une source d'alimentation 18, par exemple entre une phase et le neutre d'un réseau de distribution d'électricité.

Dans ce circuit de commande additionnel 10 :
- un premier relais comporte une première bobine 16 alimentée lors de la réception d'un ordre de lavage avec désinfection OB2, et comporte trois contacts travail 16a, 16b, 16c,
- un premier contact travail 16a du premier relais est connecté en série entre sa bobine 16 et la source d'alimentation 18, pour assurer l'auto-maintien du premier relais à l'état de travail après la fin de réception d'un ordre de lavage avec désinfection OB2, assurant ainsi la mémorisation de l'ordre impulsionnel de lavage avec désinfection OB2,
- un second contact travail 16b du premier relais est connecté en série entre la source d'alimentation 18 et une sortie de lavage normal SL du dispositif de commande additionnel 10, pour produire l'ordre de lavage normal OLN envoyé sur l'entrée de commande de lavage normal EN du circuit de commande principal 6,
- un second relais comporte une seconde bobine 19, alimentée lorsque d'une part un ordre de lavage avec désinfection OB2 a été reçu et d'autre part un signal de fonctionnement S est reçu par le circuit de commande additionnel 10,
- le second relais comporte un contact travail d'auto-maintien 19a assurant l'auto-maintien du second relais à l'état de travail tant qu'un signal de fonctionnement S est présent,
- le troisième contact travail 16c du premier relais est connecté en parallèle sur le contact travail d'auto-maintien 19a du second relais, assurant l'inhibition d'alimentation du système de pompage lorsque le bouton B2 n'a pas été appuyé,
- le second relais comporte un contact travail de pompe 19b connecté en série avec le système de pompage 11 aux bornes de la source d'alimentation 18,
- le second relais comporte un contact repos d'inhibition 19c connecté en série avec le premier contact travail 16a du premier relais,
- le circuit de commande additionnel 10 transmet à une entrée de commande de pompage EP du système de pompage 11 le signal de commande d'électrovanne d'assouplissant C2 qu'il reçoit du circuit de commande principal 6.

L'utilisation exclusive de relais pour réaliser la partie désinfection assure la fiabilité du système. Les relais sont des éléments naturellement fiables, robustes, peu sensibles aux perturbations électromagnétiques et aux surtensions du réseau d'alimentation électrique, et qui ne s'altèrent pas avec le temps et les conditions d'utilisation même à proximité d'eau et de chaleur comme cela est le cas dans une laverie.

Lorsque l'utilisateur appuie sur le bouton B2, l'ordre de lavage avec désinfection OB2 est transmis au circuit de commande additionnel 10 par la ligne de transmission TB2. Par exemple, le bouton B2 ferme un contact sec 23, connecté en série entre la source d'alimentation 18 et la bobine 16 du premier relais, ou le bouton B2 produit la fermeture temporaire du contact sec 23, par exemple pendant 1 seconde.

L'ordre de lavage avec désinfection OB2 est une fermeture momentanée du contact sec 23, qui produit un signal impulsionnel. La fermeture du contact sec 23 assure l'alimentation de la première bobine 16 du premier relais, et donc la fermeture des trois contacts travail 16a, 16b et 16c.

Le contact repos d'inhibition 19c étant initialement fermé, le premier contact travail 16a du premier relais se ferme et assure l'auto-maintien du premier relais à l'état travail après la fin de réception de l'ordre de lavage avec désinfection OB2, ce qui mémorise la réception de l'ordre de lavage avec désinfection OB2.

Simultanément, le second contact travail 16b du premier relais se ferme, et génère sur la sortie de lavage normal SL un ordre de lavage normal OLN qui est transmis à l'entrée de commande de lavage normal EN du circuit de commande principal 6 pour exécuter la procédure de lavage classique à cycles de lavage et cycles de rinçage et de température.

Dès que le circuit de commande principal 6 constate que toutes les conditions sont réunies pour commencer le fonctionnement des organes de lavage, il génère le signal de fonctionnement S.

Le signal de fonctionnement S est généré par la fermeture d'un contact sec 24 du circuit de commande principal 6, connecté en série entre la source d'alimentation 18 et la seconde bobine 19 du second relais.

Pendant la présence du signal de fonctionnement S, c'est-à-dire pendant que le contact sec 24 est fermé, la seconde bobine 19 du second relais est alimentée à travers le troisième contact travail 16c du premier relais, ce qui ferme le contact travail d'auto-maintien 19a, ferme le contact travail pompe 19b, et ouvre le contact repos d'inhibition 19c, interrompant l'alimentation de la première bobine 16. Le premier relais retourne à l'état de repos et reste dans cet état jusqu'à réception d'un prochain ordre de lavage avec désinfection OB2, tandis que le second relais reste à l'état de travail jusqu'à la fin du signal de fonctionnement S.

Tant que le signal de fonctionnement S est présent, un voyant V signale le fonctionnement de la machine de lavage.

La fermeture du contact travail de pompe 19b produit l'alimentation du système de pompage 11.

De la sorte, lorsque le système de pompage 11 reçoit le signal de commande d'électrovanne d'assouplissant C2, au dernier cycle de rinçage, la pompe injecte du produit assouplissant dans la cuve 1 pendant une durée définie par la commande d'alimentation de pompe 13.

On notera que le signal de commande de l'électrovanne d'assouplissant C2 est généré par un contact sec 25 du circuit de commande principal 6, connecté entre une source d'alimentation 18 et une entrée de commande EP du système de pompage 11.

Lorsque le circuit de commande additionnel 10 ne reçoit plus le signal de fonctionnement S, le deuxième relais retourne à l'état de repos.

Au moment où le deuxième relais passe à l'état de repos, la bobine 19 n'est plus alimentée, le contact travail d'auto-maintien 19a et le contact travail de pompe 19b s'ouvrent.

Comme le contact travail de pompe 19b est ouvert, le système de pompage 11 n'est plus alimenté.

La procédure est ainsi terminée.

Le diagramme temporel de la figure 4 illustre les signaux lors d'un programme de lavage avec désinfection.

Un ordre de lavage avec désinfection OB2 naît lorsque l'utilisateur du système de lavage appuie sur le bouton B2.

La durée T0 de cet ordre de lavage avec désinfection OB2, d'environ 1 seconde, correspond à la durée de l'impulsion générée par la centrale de paiement lorsque l'utilisateur a appuyé sur le bouton B2.

L'ordre de lavage avec désinfection OB2 est transmis au circuit de commande additionnel 10 qui génère et transmet au circuit de commande principal 6 un ordre de lavage normal OLN. La durée T1 de l'ordre de lavage normal OLN est suffisante pour que l'ordre soit pris en compte par le circuit de commande principal 6. En fait, l'ordre de lavage normal OLN est maintenu jusqu'au démarrage de la machine.

Au démarrage de la machine, lorsque les conditions (fermeture de porte) sont réunies, le circuit de commande principal 6 transmet au circuit de commande additionnel 10 un signal de fonctionnement S, et ce pendant toute la durée T2 du fonctionnement.

Au dernier cycle de rinçage, le signal de commande d'électrovanne d'assouplissant C2 est établi pendant une durée T3.

La réception du signal de commande d'électrovanne d'assouplissant C2 par le circuit de commande additionnel 10 et par le circuit de commande d'alimentation de pompe 13 provoque l'alimentation P de la pompe 14 du système de pompage 11 pendant une durée T4.

La commande d'alimentation de pompe 13 autorise le fonctionnement de la pompe 14 pendant une durée T4 initialement réglée par un opérateur. La durée T4 est donc inférieure à la durée T3.

Ainsi, la pompe 14 introduit du liquide de désinfection dans la cuve 1 pendant la durée T4, qui détermine la quantité de liquide introduite et la concentration de désinfectant dans la cuve 1 et le linge.

La présente invention n'est pas limitée aux modes de réalisation qui ont été explicitement décrits, mais elle en inclut les diverses variantes et généralisations contenues dans le domaine des revendications ci-après.

## Revendications

1. Système de lavage de linge, comprenant :
- une cuve (1) munie d'un tambour (2) apte à contenir du linge à laver, des moyens d'amenée (3) de liquide de lavage, et des moyens d'évacuation (4) du liquide de lavage,
- une interface utilisateur (5) pour recevoir des ordres d'un utilisateur et les transmettre à un circuit de commande principal (6),
- un dispositif de distribution de produit assouplissant (7), muni d'une électrovanne d'assouplissant (8),
- un circuit de commande principal (6), recevant les ordres de lavage de l'interface utilisateur (5) et générant en fonction de ces ordres de lavage des signaux de commande (C1, C2) et de fonctionnement (S), dont des signaux de commande de lavage (C1) pour piloter les organes du système de lavage selon des séquences d'instructions contenues dans une première mémoire (M1) et correspondant à des procédures prédéfinies à cycles de lavage et cycles de rinçage, dont des signaux de commande d'électrovanne d'assouplissant (C2) présentés sur une sortie de commande d'électrovanne d'assouplissant (SCE) pour actionner l'électrovanne d'assouplissant (8) lors du dernier cycle de rinçage, et dont un signal de fonctionnement (S) indiquant que le lavage est en cours, **caractérisé en ce qu'**il comprend :
- des moyens (9) de distribution d'un produit de désinfection, aptes à introduire du produit de désinfection dans la cuve (1),
- dans l'interface utilisateur (5), des moyens (B1-B9) pour entrer et transmettre au moins un ordre de lavage normal (OB1) et au moins un ordre de lavage avec désinfection (OB2),
- un circuit de commande additionnel (10), qui reçoit les ordres de lavage avec désinfection (OB2) provenant de l'interface utilisateur (5), et qui pilote automatiquement les moyens (9) de distribution de produit de désinfection pour introduire du produit de désinfection dans la cuve (1) lors du dernier cycle de rinçage, après réception d'un ordre de lavage avec désinfection (OB2).

2. Système de lavage selon la revendication 1, **caractérisé en ce que** :
- les moyens (9), de distribution d'un produit de désinfection comprennent un système de pompage (11) pour prélever du produit de désinfection d'un réservoir de produit de désinfection (12),
- le système de pompage (11) comprend une pompe (14) munie d'une commande d'alimentation de pompe (13) apte à autoriser l'alimentation de la pompe (14) après réception d'un signal de commande d'électrovanne d'assouplissant (C2),
- le circuit de commande additionnel (10) reçoit le signal de fonctionnement (S), et comprend un commutateur (19b) connecté en série avec le système de pompage (11) pour mettre sous tension le système de pompage (11) pendant la réception du signal de fonctionnement (S) si un ordre de lavage avec désinfection (OB2) a été reçu.

3. Système de lavage selon la revendication 2, **caractérisé en ce que** dans le système de pompage (11), la pompe (14) fonctionne pendant un temps de pompage prédéfini par la commande d'alimentation de pompe (13) après réception du signal de commande d'électrovanne d'assouplissant (C2) si le système de pompage (11) est alimenté.

4. Système de lavage selon l'une quelconque des revendications 1 à 3, **caractérisé en ce que** le circuit de commande principal (6) comprend une entrée de commande de lavage normal (EN), recevant les ordres de commande de lavage normal (OB1) de l'interface utilisateur (5), et le circuit de commande additionnel (10) comprend des moyens pour émettre un ordre de lavage normal (OLN) et l'envoyer sur l'entrée de commande de lavage normal (EN) à réception d'un ordre de lavage avec désinfection (OB2).

5. Système de lavage selon la revendication 4, **caractérisé en ce que** dans le circuit de commande additionnel (10) :
- un premier relais comporte une première bobine (16) alimentée lors de la réception d'un ordre de lavage avec désinfection (OB2), et comporte trois contacts travail (16a, 16b, 16c),
- un premier contact travail (16a) du premier relais est connecté en série entre sa bobine (16) et une source d'alimentation (18) pour assurer l'auto-maintien du premier relais à l'état de travail après la fin de réception d'un ordre de lavage avec désinfection (OB2),
- un second contact travail (16b) du premier relais est connecté en série entre la source d'alimentation (18) et une sortie de lavage normal (SL) du dispositif de commande additionnel (10), pour produire l'ordre de lavage normal (OLN),
- un second relais comporte une seconde bobine (19), alimentée lorsque d'une part un ordre de lavage avec désinfection (OB2) a été reçu et d'autre part un signal de fonctionnement (S) est reçu par le circuit de commande additionnel (10),
- le second relais comporte un contact travail d'auto-maintien (19a) assurant l'auto-maintien du second relais à l'état de travail tant qu'un signal de fonctionnement (S) est présent,
- le troisième contact travail (16c) du premier relais est connecté en parallèle sur le contact travail (19a) d'auto-maintien du second relais,
- le second relais comporte un contact travail de pompe (19b) connecté en série avec le système de pompage (11) aux bornes de la source d'alimentation (18),
- le second relais comporte un contact repos d'inhibition (19c) connecté en série avec le premier contact travail (16a) du premier relais,
- le circuit de commande additionnel (10) transmet au système de pompage (11) le signal de commande d'électrovanne d'assouplissant (C2) qu'il reçoit du circuit de commande principal (6).

6. Système de lavage selon la revendication 5, **caractérisé en ce que** le signal de fonctionnement (S) est généré par un contact sec (24) connecté entre une source d'alimentation (18) et la seconde bobine (19) du second relais.

7. Système de lavage selon l'une des revendications 5 ou 6, **caractérisé en ce que** l'ordre de lavage avec désinfection (OB2) est généré par un contact sec (23) connecté entre une source d'alimentation (18) et la bobine (16) du premier relais.

8. Système de lavage selon l'une quelconque des revendications 6 ou 7, **caractérisé en ce que** le signal de commande de l'électrovanne d'assouplissant (C2) est généré par un contact sec (25) du circuit de commande principal (6), connecté entre une source d'alimentation (18) et une entrée de commande (EP) du système de pompage (11).

9. Système de lavage selon l'une quelconque des revendications 1 à 8, **caractérisé en ce que** l'interface utilisateur (5) est une centrale de paiement qui comprend au moins un bouton de lavage normal (B1) et un bouton de lavage avec désinfection (82), le bouton de lavage avec désinfection (B2) fermant un contact sec (23) connecté au circuit de commande additionnel (10).

10. Système de lavage selon la revendication 9, **caractérisé en ce que** les boutons (B1-B9) sont associés à des voyants lumineux (V9) indiquant l'activation et la non-activation des programmes de lavage.

11. Système de lavage selon l'une des revendications 9 ou 10, **caractérisé en ce qu'**il comprend des moyens pour inhiber l'action des autres boutons lorsqu'un bouton a été activé et que le cycle de lavage n'est pas terminé.

12. Système de lavage selon l'une quelconque des revendications 1 à 11, **caractérisé en ce que** le produit de désinfection comprend des agents antimycosiques, antimicrobiens, antibactériens et antiacariens et qu'il ne détériore pas le linge lavé.

## Claims

1. Laundry washing system, comprising:
- a tank (1) provided with a drum (2) adapted to contain laundry to be washed, washing liquid feed means (3) and washing liquid evacuation means (4),
- a user interface (5) for receiving instructions from a user and sending them to a main control circuit (6),
- a softener product dispenser (7) provided with a softener solenoid valve (8),
- a main control circuit (6) receiving washing instructions from the user interface (5) and generating as a function of those washing instructions control signals (C1, C2) and status signals (S), including washing control signals (C1) for controlling the units of the washing system in accordance with sequences of instructions contained in a first memory (M1) and corresponding to predefined procedures with washing cycles and rinsing cycles, including softener solenoid valve control signals (C2) presented to a softener solenoid valve control output (SCE) to operate the softener solenoid valve (8) during the final rinsing cycle, and including a status signal (S) indicating that washing is in progress, **characterised in that** it comprises:
- disinfectant dispensing means (9) adapted to introduce disinfectant into the tank (1),
- in the user interface (5), means (B1-B9) for entering and sending at least one normal washing instruction (OB1) and at least one washing and disinfecting instruction (OB2),
- an additional control circuit (10) which receives washing and disinfecting instructions (OB2) from the user interface (5) and automatically controls the disinfectant dispensing means (9) to introduce disinfectant into the tank (1) during the final rinsing cycle, after reception of a washing and disinfecting instruction (OB2).

2. Washing system according to claim 1, **characterised in that**:
- the disinfectant dispensing means (9) comprise a pumping system (11) for taking disinfectant from a disinfectant tank (12),
- the pumping system (11) comprises a pump (14) provided with a pump power supply controller (13) adapted to authorise supply of power to the pump (14) after reception of a softener solenoid valve control signal (C2),
- the additional control circuit (10) receives the status signal (S) and includes a switch (19b) connected in series with the pumping system (11) to switch on the pumping system (11) during reception of the status signal (S) if a washing and disinfecting instruction (OB2) has been received.

3. Washing system according to claim 2, **characterised in that** in the pumping system (11) the pump (14) functions for a pumping time predefined by the pump power supply controller (13) after reception of the softener solenoid valve control signal (C2) if the pumping system (11) is supplied with power.

4. Washing system according to any of claims 1 to 3, **characterised in that** the main control circuit (6) includes a normal washing control input (EN) receiving normal washing control instructions (OB1) from the user interface (5) and the additional control circuit (10) includes means for producing a normal washing instruction (OLN) and for sending it to the normal washing control input (EN) on reception of a washing and disinfecting instruction (OB2).

5. Washing system according to claim 4, **characterised in that** in the additional control circuit (10) :
- a first relay has a first winding (16) energised during reception of a washing and disinfecting instruction (OB2) and three make contacts (16a, 16b, 16c),
- a first make contact (16a) of the first relay is connected in series between its winding (16) and a power supply (18) to provide self-latching of the first relay in the make state after the end of reception of a washing and disinfecting instruction (OB2),
- a second make contact (16b) of the first relay is connected in series between the power supply (18) and a normal washing output (SL) of the additional control device (10) to produce the normal washing instruction (OLN),
- a second relay has a second winding (19) energised when on the one hand a washing and disinfecting instruction (OB2) has been received and on the other hand a status signal (S) is received by the additional control circuit (10),
- the second relay has a self-latching make contact (19a) for self-latching the second relay in the make state for as long as a status signal (S) is present,
- the third make contact (16c) of the first relay is connected in parallel with the self-latching make contact (19a) of the second relay,
- the second relay includes a pump make contact (19b) connected in series with the pumping system (11) to the terminals of the power supply (18),
- the second relay includes an inhibition break contact (19c) connected in series with the first make contact (16a) of the first relay,
- the additional control circuit (10) sends the pumping system (11) the softener solenoid valve control signal (C2) that it receives from the main control circuit (6).

6. Washing system according to claim 5, **characterised in that** the status signal (S) is generated by a dry contact (24) connected between a power supply (18) and the second winding (19) of the second relay.

7. Washing system according to either of claims 5 or 6, **characterised in that** the washing and disinfecting instruction (OB2) is generated by a dry contact (23) connected between the power supply (18) and the winding (16) of the first relay.

8. Washing system according to either of claims 6 or 7, **characterised in that** the softener solenoid valve control signal (C2) is generated by a dry contact (25) of the main control circuit (6) connected between the power supply (18) and a control input (EP) of the pumping system (11).

9. Washing system according to any of claims 1 to 8, **characterised in that** the user interface (5) is a payment centre that includes a normal washing button (B1) and a washing and disinfecting button (B2), the washing and disinfecting button (B2) closing a dry contact (23) connected to the additional control circuit (10).

10. Washing system according to claim 9, **characterised in that** the buttons (B1-B9) are associated with indicator lights (V9) indicating activation and non-activation of the washing programs.

11. Washing system according to either of claims 9 or 10, **characterised in that** it includes means for inhibiting the action of the other buttons if a button has been activated and the washing cycle has not finished.

12. Washing system according to any of claims 1 to 11, **characterised in that** the disinfectant contains antimycotic, antimicrobial, antibacterial and antiacarid agents and does not damage the washed laundry.

## Patentansprüche

1. Reinigungssystem für Wäsche, umfassend:
- einen Behälter (1) mit einer Trommel (2) zur Aufnahme von Wäsche, Zuführmittel (3) für Waschflüssigkeit sowie Ablaufmittel (4) für die Waschflüssigkeit,
- eine Benutzer-Schnittstelle (5) zum Empfangen von Befehlen eines Benutzers und zu deren Weiterleitung zu einem Hauptsteuerkreis (6),
- eine Vorrichtung (7) zur Verteilung eines Weichmachers mit einem Elektromagnetventil (8) für den Weichmacher,
- einen Hauptsteuerkreis (6), der die Waschbefehle von der Benutzer-Schnittstelle (5) empfängt und in Funktion von diesen Waschbefehlen Steuersignale (C1, C2) und Funktionssignale (S) erzeugt, nämlich Steuersignale (C1) zum Steuern der Organe des Waschsystems nach Befehlssequenzen, die in einem ersten Speicher (M1) enthalten sind und vorgegebenen Prozeduren mit Waschzyklen und Spülzyklen entsprechen, ferner Steuersignale (C2) für das Weichmacher-Elektromagnetventil, die an einem Befehlsausgang (SCE) für das Weichmacher-Elektromagnetventil anliegen, um das Weichmacher-Elektromagnetventil (8) während des letzten Spülzyklus zu betätigen, sowie ein Funktionssignal (S), das anzeigt, dass der Waschvorgang stattfindet,
**gekennzeichnet, durch**:
- Mittel (9) zum Verteilen eines Desinfektionsproduktes, die so ausgelegt sind, dass sie das Desinfektionsmittel in den Behälter (1) einführen,
- Mittel (B1-B9) in der Benutzer-Schnittstelle (5) zum Eingeben und Weiterleiten wenigstens eines Normalwaschgang-Befehls (OB1) und wenigstens eines Desinfektions-Waschgangbefehls (OB2),
- einen zusätzlichen Steuerkreis (10), der die von der Benutzer-Schnittstelle (5) kommenden Desinfektions-Waschgangbefehle (OB2) empfängt und automatisch die Mittel (9) zum Verteilen des Desinfektionsproduktes steuert, um während des letzten Spülzyklus nach Empfang eines Desinfektions-Wachgangbefehls (OB2) das Desinfektionsprodukt in den Behälter (1) zuzuführen.

2. Reinigungssystem nach Anspruch 1, **dadurch gekennzeichnet, dass**:
- die Mittel (9) zum Verteilen eines Desinfektionsproduktes ein Pumpsystem (11) zur Entnahme des Desinfektionsproduktes aus einem Speicher (12) für das Desinfektionsprodukt aufweisen,
- das Pumpsystem (11) eine Pumpe (14) mit einem Versorgungsantrieb (13) für die Pumpe hat, das die Versorgung der Pumpe (14) nach Empfang eines Steuersignals (C2) für das Weichmacher-Elektromagnetventil freigibt,
- der zusätzliche Steuerkreis (10) das Funktionssignal (S) empfängt und einen Schalter (19b) aufweist, der in Reihe mit dem Pumpsystem (11) geschaltet ist, um das Pumpsystem (11) während des Empfangs des Funktionssignals (S) unter Spannung zu setzen, wenn ein Desinfektions-Waschgangbefehl (OB2) empfangen wurde.

3. Reinigungssystem nach Anspruch 2, **dadurch gekennzeichnet, dass** in dem Pumpsystem (11) die Pumpe (14) während einer durch den Versorgungsantrieb (13) vorgegebenen Pumpzeit nach Empfang des Steuersignals (C2) für das Weichmacher-Elektromagnetventil in Funktion ist, wenn das Pumpsystem (11) mit Spannung versorgt wird.

4. Reinigungssystem nach einem der Ansprüche 1 bis 3, **dadurch gekennzeichnet, dass** der Hauptsteuerkreis (6) einen Normalwaschbefehl-Eingang (EN) hat, der von der Benutzer-Schnittstelle (5) die Normalwaschgang-Befehle (OB1) empfängt, und dass der zusätzliche Steuerkreis (10) Mittel aufweist zur Abgabe eines Normalwaschgang-Befehls (OLN) und zu dessen Weiterleitung an den Normalwaschbefehl-Eingang (EN) nach Empfang eines Desinfektions-Waschgangbefehls (OB2).

5. Reinigungssystem nach Anspruch 4, **dadurch gekennzeichnet, dass** in dem zusätzlichen Steuerkreis (10):
- ein erstes Relais eine erste Spule (16) hat, die bei Empfang eines Desinfektions-Waschgangbefehls (OB2) gespeist wird und drei Arbeitskontakte (16a, 16b, 16c) hat,
- ein erster Arbeitskontakt (16a) des ersten Relais in Reihe zwischen seine Spule (16) und die Spannungsquelle (18) geschaltet ist, um nach dem Empfang eines Desinfektions-Waschgangbefehls (OB2) eine Selbsthaltung des ersten Relais zu gewährleisten,
- ein zweiter Arbeitskontakt (16b) des ersten Relais in Reihe zwischen seine Spannungsquelle (18) und einen Normalwasch-Ausgang (SL) des zusätzlichen Steuerkreises (10) geschaltet ist, um den Normalwaschgang - Befehl (OLN) zu erzeugen,
- ein zweites Relais eine zweite Spule (19) hat, die gespeist wird, wenn vom zusätzlichen Steuerkreis (10) einerseits ein Desinfelction-Waschgangbefehl (OB2) und andererseits ein Funktionssignal (S) empfangen wurde,
- das zweite Relais einen Selbsthalte-Arbeitskontakt (19a) hat, der eine Selbsthaltung des zweiten Relais im Arbeitszustand gewährleistet, sobald ein Funktionssignal (S) vorliegt,
- der dritte Arbeitskontakt (16c) des ersten Relais parallel zum Selbsthalte-Arbeitskontakt (19a) des zweiten Relais geschaltet ist,
- das zweite Relais einen Pumpen-Arbeitskontakt (19b) hat, der in Reihe mit dem Pumpsystem (11) zu den Klemmen der Spannungsquelle (18) geschaltet ist,
- das zweite Relais einen Inhibitions-Ruhekontakt (19c) hat, der in Reihe mit den ersten Arbeitskontakt (16a) des ersten Relais geschaltet ist,
- der zusätzliche Steuerkreis (10) an das Pumpsystem (11) das Steuersignal (C2) für das Weichmacher-Elektromagnetventil sendet, das er von dem Hauptsteuerkreis (6) erhält.

6. Reinigungssystem nach Anspruch 5, **dadurch gekennzeichnet, dass** das Funktionssignal (S) von einem Trockenkontakt (24) erzeugt wird, der zwischen die Spannungsquelle (18) und die zweite Spule (19) des zweiten Relais geschaltet ist.

7. Reinigungssystem nach einem der Ansprüche 5 oder 6, **dadurch gekennzeichnet, dass** der Desinfektions-Waschgangbefehl (OB2) von einem Trockenkontakt (23) erzeugt wird, der zwischen eine Spannungsquelle (18) und die Spule (16) des ersten Relais geschaltet ist.

8. Reinigungssystem nach einem der Ansprüche 6 oder 7, **dadurch gekennzeichnet, dass** das Steuersignal (C2) für das Weichmacher-Elektromagnetventil von einem Trockenkontakt (25) des Hauptsteuerkreises (6) erzeugt wird, der zwischen eine Spannungsquelle (18) und einen Befehlseingang (EP) des Pumpsystems (11) geschaltet ist.

9. Reinigungssystem nach einem der Ansprüche 1 bis 8, **dadurch gekennzeichnet, dass** die Benutzer-Schnittstelle (5) eine Zahlzentrale ist, die wenigstens einen Normalwaschknopf (B1) und einen Desinfektions-Waschknopf (B2) hat, wobei der Desinfektions-Waschknopf (B2) einen Trockenkontakt (23) schließt, der mit dem zusätzlichen Steuerkreis (10) verbunden ist.

10. Reinigungssystem nach Anspruch 9, **dadurch gekennzeichnet, dass** den Knöpfen (B1-B9) Leuchtanzeigen (V9) zugeordnet sind, welche die Aktivierung und Nichtaktivierung der Waschprogramme anzeigen.

11. Reinigungssystem nach einem der Ansprüche 9 oder 10, **dadurch gekennzeichnet, dass** Mittel zum Sperren der anderen Knöpfe vorgesehen sind, wenn ein Knopf aktiviert und der Waschzyklus noch nicht beendet ist.

12. Reinigungssystem nach einem der Ansprüche 1 bis 11, **dadurch gekennzeichnet, dass** das Desinfektionsprodukt antimykotische, mikrobizide, antibakterielle und akarizide Wirkstoffe enthält und die Wäsche nicht angreift.
